# FASCICULE DE BREVET EUROPEEN

(11) **EP 0 032 859 B1**
(45) Date de publication et mention de la délivrance du brevet: **09.05.1984**
(21) Numéro de dépôt: 81400046.9
(22) Date de dépôt: 14.01.1981
(51) Int. Cl.: B65D 81/06, B65D 81/02

(54) **Moyen de transport et de stockage de bouteilles transformable en cave d'appartement**
Transport- und Lagermittel für Flaschen, das in ein Flaschengestell zu verändern ist
Means for the transport and the storage of bottles, the means being convertible into a bottle rack

(30) Priorité: 16.01.1980 FR 8001352
(43) Date de publication de la demande: 29.07.1981
(73) Titulaire: SOQUEMBAL S.A.R.L, F-22800 Quintin (FR)
(72) Inventeur: Duault, Bertrand, F-22000 St Brieuc (FR)
(74) Mandataire: Le Guen, Louis François

## Description

La présente invention concerne un moyen de transport et de stockage pour trois bouteilles de vins ou boissons analogues, constitué d'une caissette comportant dans une de ses faces longitudinales trois ouvertures et d'un dispositif de calage en matière moulée contenu dans la caissette, le moyen de stockage et de transport étant transformable en cave d'appartement. Elle concerne plus particulièrement le dispositif de calage des bouteilles qui est placé à l'intérieur et qui permet cette transformation.

On connaît des emballages de transport et de stockage qui sont transformables en présentoirs de bouteilles, tels que ceux que l'on peut rencontrer dans les étalages des parfumeries, etc. Toutefois, ces emballages, généralement en carton, ne peuvent être directement utilisés pour transporter des bouteilles de 75 cl dont le poids est important. Par ailleurs, on connaît des moyens de transport et de stockage pour trois bouteilles tels que celui qui est décrit dans le brevet DE-A-2 124 509, qui ont l'avantage de pouvoir maintenir les bouteilles à l'horizontale, mais, pour des raisons d'esthétique évidentes, ne peuvent être directement installés dans des salles à manger ou même des cuisines, c'est à dire là où on devrait pourtant avoir sous la main au moins quelques bouteilles de vin couchées et chambrées.

Un objet de la présente invention consiste à prévoir un moyen de transport et de stockage de bouteilles qui constitue un emballage de transport et de stockage, tout en permettant une transformation en casier ou cave d'appartement.

Suivant l'invention, il est prévu un tel moyen de stockage et de transport pour trois bouteilles alignées côte à côte, dans lequel le dispositif de calage est amovible, présente trois berceaux solidaires alignés côte à côte, et comporte transversalement une ligne de moindre résistance permettant de le séparer en deux parties, dont l'une, qui a une longueur égale à la largeur interne de la caissette, peut être placée dans la caissette dans une position perpendiculaire dite position cave de manière que les parties restantes des berceaux supportent les bouteilles passées dans les ouvertures de ladite face latérale de la caissette, les goulots de bouteilles dépassant alors à l'extérieur de la caissette.

Suivant une caractéristique, les parties des berceaux se trouvant, en position de transport ou stockage, sous les goulots sont surmontées par des blocs dans lesquels sont prévues des gorges de coincement desdits goulots.

Suivant une autre caractéristique, le dispositif de calage comporte, à ses deux extrémités, transversalement à la direction des berceaux, des bandes limitant le mouvement longitudinal des bouteilles.

Suivant une autre caractéristique, la bande adjacente aux blocs comportant des gorges pour les goulots, est pourvue de parties en saillie, en face de chaque gorge, les bords des goulots et les bouchons reposant sur lesdites parties en saillie quand les caissettes sont en position verticale, le goulot orienté vers le bas.

Suivant une autre caractéristique, la bande pourvue de parties en saillie présente de l'autre côté des encoches de même forme que les parties en saillie, permettant l'empilage des dispositifs de calage à vide.

Suivant une autre caractéristique, la largeur desdites gorges est légèrement inférieure au diamètre des goulots, la matière du dispositif de calage étant plastique.

Suivant une autre caractéristique, le diamètre des berceaux cylindriques est légèrement supérieur à celui des bouteilles.

Suivant une autre caractéristique, les cloisons internes du dispositif de calage sont plus hautes que les bords latéraux de celui-ci.

Les caractéristiques de l'invention mentionnées ci- dessus, ainsi que d'autres, apparaîtront plus clairement à la lecture de la description suivante d'un exemple de réalisation, ladite description étant faite en relation avec les dessins joints, parmi lesquels:
la fig. 1 est une vue de dessus d'une caissette, sans son couvercle, contenant un dispositif de calage suivant l'invention,
la fig. 2 est une vue de dessus du dispositif de calage seul,
la fig. 3 est une vue de côté du dispositif de la fig. 2, avec présentation d'une bouteille dans le dispositif de calage,
la fig. 4 est une vue en coupe transversale du dispositif de la fig. 2, suivant la ligne IV-IV de la fig. 2, la caissette étant également représentée,
la fig. 5 est une coupe partielle transversale du dispositif, suivant la ligne V-V de la fig. 2, avec présentation d'une bouteille,
la fig. 6 est une coupe partielle transversale du dispositif, suivant la ligne VI-VI de la fig. 2, avec présentation d'une bouteille,
la fig. 7 est une vue de côté d'une caissette, ét
la fig. 8 est une vue en coupe horizontale de la caissette, le dispositif de calage ayant été tourné en position de présentoir.

La caissette, dont on voit à la fig. 1 les parois latérales 1, et les bouts 3, 4, a une forme d'un parallélépipède rectangle plat capable de contenir trois bouteilles couchées les unes à côté des autres. Les bouteilles 5, 6 et 7 sont calées par un dispositif de calage 8 qui est représenté seul à la fig. 2.

Le dispositif 8 est formé de trois berceaux semi- cylindriques 9, 10 et 11 qui sont adjacents et alignés longitudinalement, et de deux bandes de fond 12 et 13 disposées transversalement aux extrémités des berceaux.

Les surfaces cylindriques définissant les surfaces supérieures des berceaux 9, 10 et 11 ont leurs axes 14, 15 et 16 dans un même plan horizontal. Les cloisons 17 et 18 entre les berceaux 11 et 10, d'une part, et 10 et 9, d'autre part, se trouvent dans le même plan horizontal 14-15-16. Les bords supérieurs des bandes 12 et 13 sont également au niveau du plan 14-15-16, sauf, comme on le verra dans la suite, pour les parties du fond 13 respectivement alignées avec les axes 14, 15 et 16.

Les surfaces inférieures 19, 20 et 21 des parois des berceaux 9, 10 et 11 sont d'un diamètre tel que leurs points les plus bas sont au niveau des bases des bandes 12 et 13, c'est à dire qu'ils reposent sur le fond de la caissette quand le dispositif de calage est posé dans celle-ci.

A titre indicatif, la hauteur d'un dispositif de calage, c'est à dire la distance entre les base de 12 et 13, d'une part, et le plan 14-15-16 est de l'ordre de 55 mm, les distances entre les axes 14 et 15 ou entre 15 et 16 sont de l'ordre de 88,5 mm, l'épaisseur des parois des berceaux 9, 10 et 11 est de l'ordre de 13,5 mm. Il en résulte que les diamètres des surfaces supérieures des berceaux est de l'ordre de 83 mm et celui des surfaces inférieures de l'ordre de 110 mm.

Les bords externes 22 et 23 des berceaux 9 et 11 sont moins hauts que les bords supérieurs des cloisons 17 et 18, par exemple de l'ordre de 40 mm. En effet, les bouteilles latérales 5 et 7 ont leurs génératrices latérales externes directement calées respectivement par les parois latérales 1 et 2 de la caissette.

L'épaisseur des bords supérieurs des parois 17 et 18 est de l'ordre de 5,5 mm, ce qui isole parfaitement les bouteilles dans leurs berceaux respectifs. A titre indicatif, la largeur totale du dispositif de calage est de l'ordre de 260 mm.

Les épaisseurs des bandes de fond 12 et 13 sont toutes deux de l'ordre de 20 mm. A titre indicatif, la longueur totale d'un dispositif de calage est de l'ordre de 343 mm.

Dans la région des goulots des bouteilles, vers la bande 13, comme le montrent notamment les figures 2, et 6, les parois des berceaux 9, 10 et 11 sont modifiées pour former des blocs-supports de goulots de bouteilles 24, 25 et 26.

Les blocs 24, 25 et 26 sont identiques. Ils ont l'allure générale d'un parallélépipède émergeant du fond du berceau, la face supérieure présentant une gorge dans laquelle se loge le goulot de la bouteille correspondante. Ainsi, les gorges 27, 28 et 29 correspondent respectivement aux blocs 24, 25 et 26. Les plans de symétrie verticaux des gorges passent respectivement par les centres 14, 15 et 16. Les bords supérieurs des blocs 24 à 26 sont au niveau des bords supérieurs de 12, 13, 17 et 18. De plus, les blocs 24 à 26 sont accolés à la face interne de la bande 13. Les dimensions de chaque bloc sont, dans le sens longitudinal des berceaux, de l'ordre de 35 mm et, dans le sens transversal, de l'ordre de 55 mm. Les gorges 27, 28 et 29 ont, en coupe verticale, comme le montre la fig. 6 pour la gorge 29, la forme d'un demi-cercle tourné vers le haut et prolongé par deux segments verticaux, dont l'écartement est évidemment égal au diamètre du demi-cercle. En pratique, cet écartement est choisi inférieur au diamètre des goulots des bouteilles, qui sont destinées à être logées dans les berceaux. Ainsi, comme le montre la fig. 6, le goulot 30 de la bouteille 7 placée dans le berceau 11, se trouve conicé dans la gorge 29. On observera, comme le montre la fig. 5, que le diamètre des surfaces cylindriques des berceaux est choisi supérieur à celui des bouteilles, le coincement du goulot étant suffisant pour assurer une immobilité presque complète des bouteilles. En fait, on choisit l'écartement des gorges inférieur au plus petit diamètre de bouteille que l'on est susceptible de rencontrer, la plasticité de la matière constituant le dispositif de calage permettant d'absorber les différences de diamètres des goulots. A titre indicatif, la dimension de cet écartement est, dans l'exemple de réalisation décrit, de l'ordre de 31 mm.

Le bord supérieur de la bande 13 comporte des parties en saillie 31, 32 et 33 en forme de demi-cylindre court dont l'épaisseur est celle de la bande 13 et le diamètre égal à l'écartement des bords des gorges. Les parties en saillie 31 à 33 ont leurs plans verticaux de symétrie passant respectivement par les centres 14 et 16. En pratique, ces parties 31 à 33 servent de butée quand les caissettes sont orientées verticalement, les bords des goulots et les bouchons 34 des bouteilles reposant alors sur les surfaces adjacentes de 31 à 33. Il est certain que, dans cette position verticale, les butées 31 à 33 constituant de bonnes assises pour les bouteilles ce qui est important quand on sait que les bouteilles doivent de préférence être transportées dans cette position pour éviter le séchage même partiel des bouchons.

Dans la base de la bande 13, respectivement à la verticale des butées 31 à 33, sont prévues des parties en creux 35 à 37 également en demi-cercle et de même diamètre au jeu nécessaire près. Ces creux permettent d'empiler les dispositifs de calage les uns sur les autres avant de les utiliser dans des caissettes, les parties 31 à 33 du dispositif du dessous s'incrustant dans les creux 35 à 37 du dispositif du dessus.

L'ensemble d'un dispositif de calage, décrit ci- dessus, peut être fabriqué par moulage de mousse de polyuréthane, ou une autre matière moulable convenable. A noter que, pour éviter l'utilisation d'une trop grande quantité de matière pour les blocs 24 à 26, des cavités s'ouvrant vers le bas peuvent être prévues dans ces derniers.

A noter encore que sous les bords 22 et 23, sont prévues des cloisons 38 et 39 pour les supporter.

A une distance de la face externe de la bande 12 égale à la distance entre les faces externes des parois 38 et 39, c'est à dire égale à la distance entre les faces internes des parois 1 et 2 de la caissette, est prévue dans le dispositif de calage une fente 40 dont le fond a l'allure de la ligne 41, fig. 4. Cette fente 40 constitue une zone de faible résistance qui permet de séparer, en le brisant, le dispositif de calage en deux parties, celle qui supporte le corps des bouteilles et comprend la bande 12 et celle qui supporte les goulots et comprend la bande 13 et les blocs 24 à 26, la fente 40 en forme de trois demi-cercles successifs est obtenue directement de moulage.

Par ailleurs, dans une paroi longitudinale de la caissette, par exemple dans la paroi 2 comme le montrent les figures 1, 7 et 8, sont prévues des ouvertures circulaires 42 à 44.

A noter encore que la caissette, comme le montre la fig. 4, est complétée par un couvercle coulissant 45 qui, en position de fermeture, passe juste au-dessus des fûts des bouteilles.

A la fig. 1, la caissette est montrée pleine en position de transport ou de stockage chez un négociant. A la fig. 8, la caissette est montrée en position de cave chez un consommateur. Pour passer d'une position à l'autre, le consommateur qui a acheté une caissette, ouvre cette dernière en retirant le couvercle 45 coulissant, retire les bouteilles 5 à 7 du dispositif de calage 8, puis retire le dispositif 8 de la caissette pour le briser en deux parties suivant la ligne de rupture crée par la fente 40, puis replace dans la caissette la partie de 8 comprenant la bande 12 après avoir tourné cette partie de 90° de manière que la bande 12 s'applique sur la paroi 1 de la caissette et en la positionnant de manière que les berceaux 9, 10 et 11 soient pratiquement en face des ouvertures 42, 43 et 44 de la paroi 2, et, enfin, il replace les bouteilles dans leurberceaux en passant leurs culs à travers ces ouvertures.

On appréciera que dans la position de la fig, 8, les bouteilles, disposées horizontalement, sont dans la position idéale pour la conservation, tout en étant directement accessibles.

Les diamètres des ouvertures 42 à 44 sont légèrement supérieurs aux diamètres des berceaux 9 à 11 de manière qu'au passage des bouteilles elles ne soient pas soumises à des efforts susceptibles de détériorer les habillages des bouteilles (étiquettes). Toutefois leur diamètre est limité de manière à laisser entre elles un intervalle suffisant pour assurer la solidité de la paroi latérale 2.

En pratique, la caissette est fabriquée en bois de pin. C'est pourquoi, le couvercle 45 est de préférence renforcé par deux traverses 46, chacune d'environ 50 mm de largeur et de 10 mm d'épaisseur, les bouts des traverses venant prendre appui sur les bords supérieurs des parois 1 et 2, comme le montre la fig. 4. Ces traverses 46 permettant d'empiler les caissettes les unes sur les autres sans que les couvercles soient déformés ou détériorés.

## Revendications

1. Moyen de transport et de stockage pour trois bouteilles alignées côte à côte, constitué d'une caissette comportant dans une de ses faces longitudinales (2) trois ouvertures (42, 43, 44) et d'un dispositif de calage (8) en matière moulée contenu dans la caissette, caractérisée en ce que le dispositif de calage (8) est amovible, présente trois berceaux (9,10,11) solidaires alignés côte à côte, et comporte transversalement une ligne de moindre résistance (40) permettant de le séparer en deux parties, dont l'une, qui a une longueur égale à la largeur interne de la caissette, peut alors être placée dans la caissette dans une position perpendiculaire dite position cave de manière que les parties restantes des berceaux (9, 10, 11) supportent les bouteilles (5, 6, 7) passées dans les ouvertures (42, 43, 44) de ladite face latérale (2) de la caissette, les goulots des bouteilles (5, 6, 7) dépassant alors à l'extérieur de la caissette.

2. Moyen de stockage et de transport suivant la revendication 1, caractérisée en ce que les parties des berceaux (9, 10, 11) se trouvant, en position de transport ou stockage, sous les goulots, sont surmontées par des blocs (24, 25, 26) dans lesquels sont prévues des gorges de coincement (27, 28, 29) desdits goulots.

3. Moyen de stockage et de transport suivant la revendication 2, caractérisée en ce qu'aux deux extrémités du dispositif de calage (8), transversalement à la direction des berceaux (9,10,11), des bandes (12, 13) limitent le mouvement longitudinal des bouteilles (5, 6, 7).

4. Moyen de stockage et de transport suivant la revendication 3, caractérisée en ce que la bande (13) adjacente aux blocs (24, 25, 26) comportant des gorges (27, 28, 29) pour les goulots, est pourvue de parties en saillie (31, 32, 33), en face de chaque gorge (27, 28, 29), les bords des goulots et les bouchons (34) reposant sur lesdites parties en saillie (31, 32, 33) quand les caissettes sont en position verticale, le goulot orienté vers le bas.

5. Moyen de stockage et de transport suivant la revendication 4, caractérisée en ce que la bande (13) pourvue de parties en saillie (31, 32, 33) présente, de l'autre côté, des encoches (35, 36, 37) de même forme que les parties en saillie (31, 32, 33), permettant l'empilage des dispositifs de calage (8) à vide.

6. Moyen de stockage et de transport suivant l'une des revendications 3 à 5, caractérisée en ce que la largeur desdites gorges (27, 28, 29) est légèrement inférieure au diamètre des goulots, la matière du dispositif de calage (8) étant une matière plastique.

7. Moyen de stockage et de transport suivant l'une des revendications 1 à 6, caractérisée en ce que le diamètre des berceaux cylindriques (9, 10, 11) est légèrement supérieur à celui des bouteilles (5, 6, 7).

8. Moyen de stockage et de transport suivant l'une des revendications 1 à 7, caractérisée en ce que les cloisons internes (17, 18) du dispositif de calage (8) sont plus hautes que les bords latéraux (22, 23) de celui-ci.

9. Moyen de stockage et de transport suivant l'une des revendications 1 à 8, caractérisée en ce que la caissette est en bois.

## Patentansprüche

1. Mittel zum Transport und zur Lagerung von drei Flaschen in Ausrichtung Seite an Seite, bestehend aus einem Behälter, der an einer seiner longitudinalen Stirnseiten (2) drei Öffnungen (42, 43, 44) aufweist, und aus einer Verkeilungsvorrichtung (8) in dem Gehäuse aus geformtem Material, dadurch gekennzeichnet, dass die Verkeilungsvorrichtung (8) lösbar ist, drei integrale, Seite an Seite ausgerichtete Mulden (9, 10, 11) enthält und quer eine Linie (40) mit geringerem Widerstand aufweist, die eine Trennung in zwei Teile erlaubt, von denen eines, das eine Länge besitzt, die gleich der inneren Breite des Behälters ist, dann in einer senkrecht verlaufenden, Kellerlage genannten Lage in dem Gehäuse derart plaziert werden kann, dass die restlichen Teile der Mulden (9, 10, 11) die Flaschen (5, 6, 7) tragen, die durch die Öffnungen (42, 43, 44) der genannten seitlichen Stirnseite (2) des Gehäuses verlaufen, wobei die Hälse der Flaschen (5, 6, 7) aussen aus dem Gehäuse herausragen.

2. Mittel zum Transport und zur Lagerung nach Anspruch 1, dadurch gekennzeichnet, dass die Teile der Mulden (9,10,11), die sich in derTransport- oder Lagerposition unter den Hälsen befinden, durch Blöcke (24, 25, 26) erhöht sind, in denen Rillen (27, 28, 29) zum Verkeilen der genannten Hälse vorgesehen sind.

3. Mittel zum Transport und zur Lagerung nach Anspruch 2, dadurch gekennzeichnet, dass an den beiden Enden der Verkeilungsvorrichtung (8) quer zur Richtung der Mulden (9, 10, 11) Ränder (12, 13) die Längsbewegung der Flaschen (5, 6, 7) begrenzen.

4. Mittel zum Transport und zur Lagerung nach Anspruch 3, dadurch gekennzeichnet, dass der Rand (13), der den Blöcken (24, 25, 26) benachbart ist, die Rillen (27, 28, 29) für die Hälse aufweisen, gegenüber jeder Rille (27, 28, 29) mit vorspringenden Teilen (31, 32, 33) versehen ist, wobei die Ränder der Hälse und der Verschlüsse (34) auf den vorspringenden Teilen (31, 32, 33) ruhen, wenn die Gehäuse sich in vertikaler Position mit nach unten gerichteten Hälsen befinden.

5. Mittel zum Transport und zur Lagerung nach Anspruch 4, dadurch gekennzeichnet, dass der Rand (13), der die vorspringenden Teile (31, 32, 33) enthält, auf der anderen Seite mit Kerben (35, 36, 37) versehen ist, die die gleiche Form wie die vorspringenden Teile (31, 32, 33) haben und eine Stapelung der leeren Verkeilungsvorrichtung (8) erlauben.

6. Mittel zum Transport und zur Lagerung nach einem der Ansprüche 3 bis 5, dadurch gekennzeichnet, dass die Breite der Rillen (27, 28, 29) etwas geringer als der Durchmesser der Hälse ist, wobei das Material der Verkeilungsvorrichtung (8) ein Kunststoffmaterial ist.

7. Mittel zum Transport und zur Lagerung nach einem der Ansprüche 1 bis 6, dadurch gekennzeichnet, dass der Durchmesser der zylindrischen Mulden (9, 10, 11) etwas grösser als der der Flaschen (5, 6, 7) ist.

8. Mittel zum Transport und zur Lagerung nach einem der Ansprüche 1 bis 7, dadurch gekennzeichnet, dass die inneren Stege (17, 18) der Verkeilungsvorrichtung (8) höher als deren äussere Ränder (22, 23) sind.

9. Mittel zum Transport und zur Lagerung nach einem der Ansprüche 1 bis 8, dadurch gekennzeichnet, dass das Gehäuse aus Holz besteht.

## Claims

1. Means for the transport and the storage of three bottles in side by side disposition, constituted by a case having three openings (42, 43, 44) in one of its longitudinal side faces (2) and by a wedging device (8) of moulded material included in the case, characterised in that the wedging device (8) is removable, has three integral cradles (9, 10, 11) arranged side by side and has a transversal line of weakening (40) permitting of separating it into two parts, one of which being of a length equal to the width of the case can then be placed in the case in a perpendicular position called cellar position with the result that the remaining parts of the cradles (9, 10, 11) bear the bottles (5, 6, 7) passed through the openings (42, 43, 44) of the said side face (2) of the case, the necks of the bottles (5, 6, 7) then extending out of the case.

2. Means for the transport and the storage of three bottles according to claim 1, characterised in that the parts of the cradles (9, 10, 11) being under the necks in the transport or storage position are provided with blocks (24, 25, 26) projecting upwards wherein grooves (27, 28, 29) for wedging the said necks are provided.

3. Means for the transport and the storage of three bottles according to claim 2, characterised in that the piate portions (12,13) at the two extremities of the wedging device, transversally to the direction of the cradles (9,10,11), limit the longitudinal movement of the bottles (5, 6, 7).

4. Means for the transport and the storage of three bottles according to claim 3, characterised in that the plate portion (13) adjacent to the blocks (24, 25, 26) having grooves (27, 28, 29) for the necks is provided with projecting parts (31, 32, 33) opposite each groove (27, 28, 29), the trims of the necks and the corks (34) lying on said projecting parts (31, 32, 33) when the cases are in vertical position, the necks directed downwards.

5. Means for the transport and the storage of three bottles according to claim 4, characterised in that the plate portion (13) provided with projecting parts (31, 32, 33) is provided on the other side with notches (35, 36, 37) having the same form as the said projecting parts (31, 32, 33) and permitting to stack wedging devices (8) when empty.

6. Means for the transport and the storage of three bottles according to one of claims 3-5, characterised in that the width of the said grooves (27, 28, 29) is slightly less than the diameter of the necks, the material of the wedging device (8) being plastic.

7. Means for the transport and the storage of three bottles according to one of claims 1-6, characterised in that the diameter of the cylindrical cradles (9, 10, 11) is slightly greater than that of the bottles (5,6,7).

8. Means for the transport and the storage of three bottles according to one of claims 1-7, characterised in that the internal ridges (17, 18) of the wedging device (8) are higher than outer edges (22, 23) thereof.

9. Means for the transport and the storage of three bottles according to one of claims 1-8, characterised in that the case is made of wood.
